# EUROPÄISCHE PATENTSCHRIFT

(11) **EP 1 758 793 B1**
(45) Veröffentlichungstag und Bekanntmachung des Hinweises auf die Patenterteilung: **19.03.2008**
(21) Anmeldenummer: 05744196.6
(22) Anmeldetag: 12.04.2005
(51) Int. Cl.: B65B 51/30, B65B 51/26, B65B 9/06

(54) **VORRICHTUNG UND VERFAHREN ZUM QUERVERSIEGELN EINES VERPACKUNGSSCHLAUCHS**
DEVICE AND METHOD FOR CROSS-SEALING A FLEXIBLE PACKAGING HOSE
DISPOSITIF ET PROCEDE POUR SCELLER TRANSVERSALEMENT UN TUBE D'EMBALLAGE

(30) Priorität: 16.06.2004 CH 101904
(43) Veröffentlichungstag der Anmeldung: 07.03.2007
(73) Patentinhaber: ROBERT BOSCH GMBH, 70442 Stuttgart (DE)
(72) Erfinder: STRASSER, Thomas, CH-8463 Benken (CH)
(86) Internationale Anmeldenummer: PCT/DE2005/000653
(87) Internationale Veröffentlichungsnummer: WO 2005/123514

(56) Entgegenhaltungen:
- EP-A- 1 281 620
- US-A- 3 657 856
- US-A- 3 982 381
- US-A1- 2001 010 144

## Beschreibung

### Technisches Gebiet

Die Erfindung betrifft eine Vorrichtung und ein Verfahren zum Querversiegeln eines mit Produkten gefüllten Verpackungsschlauchs gemäss Oberbegriff des Patentanspruchs 1 beziehungsweise 15. Die Erfindung betrifft insbesondere eine horizontale Schlauchbeutelmaschine.

### Stand der Technik

Bei horizontalen Schlauchbeutelmaschinen wird ein bandförmiges Verpackungsmaterial, insbesondere eine Folien, von einer Rolle abgezogen; ein Produkt, üblicherweise ein oder mehrere Stückgüter, wird auf die Packstoffbahn gelegt; die Folie wird gefaltet und längsversiegelt. Anschliessend wird der Verpackungsschlauch in einzelne Produktpackungen bzw. Schlauchbeutel unterteilt, indem Quersiegelnähte geschweisst werden. Üblicherweise werden die einzelnen Schlauchbeutel während bzw. kurz nach dem Querversiegeln mittels eines Messers voneinander getrennt und hintereinander über einen Abtransportförderer zur weiteren Verarbeitung bzw. Verpackung weitertransportiert. US-A-5'685'131 und US-A-4'726'168 offenbaren beispielsweise horizontale Schlauchbeutelmaschinen mit einer Quersiegeleinheit. US-A-4'949'846 zeigt die simultane Querversiegelung und Trennung der Beutel.

Da die Quersiegeleinheit den Verpackungsschlauch von oben wie auch von unten kontaktieren muss, greift sie mit ihren Siegelbacken in einen Zwischenraum zwischen dem Zufuhrförderer und dem Abtransportförderer hinein. In diesem Bereich ist der Verpack-ungsschlauch bzw. der Schlauchbeutel nicht geführt. Deshalb wird im Stand der Technik vorgeschlagen, die Siegelwalze der unteren Siegelbacke mit einem Stützring zu versehen, welcher den Schlauchbeutel mindestens über einen Teilbereich unterstützt. Ein derartiger Stützring ist beispielsweise in CH-A-554'260 gezeigt.

Da der Stützring jedoch auch walzenförmig ausgebildet ist und seine Rotationsachse in einer zur Förderebene parallelen Ebene quer zur Förderrichtung verläuft, verbleibt nach wie vor ein Zwischenraum oder Loch zwischen diesem Stützring und dem stromaufwärtsseitigen Ende des Abtransportbands. Da der das Produkt umschliessende Packstoff eine zu geringe Steifigkeit aufweist, insbesondere wenn es sich um eine dünne Folie handelt, neigen insbesondere kurze Produkte dazu, in dieses Loch abzukippen. Dies ist bei kurzen und hohen Produkten erst recht der Fall.

Ferner wird in US-A-4'862'673 vorgeschlagen, den Zwischenraum zwischen zwei Siegelbackenpaaren mit einer endlos umlaufenden Kette oder einem Förderband zu überbrücken. Um den Siegelbacken genügend Platz für ihre Rotationsbewegung zu ermöglichen, ist jedoch auch hier ein relativ grosser freier Spalt zwischen Förderkette und Siegelwalze bzw. dem nächsten Förderer vorhanden.

Auch in US-A-4'102'111 ist eine horizontale Schlauchbeutelmaschine mit einer Querversiegelungseinheit offenbart. Im Bereich der Quersiegelbacken sind schwenkbare Kanteneinleger angeordnet, welche die Beutel beim Querversiegeln seitlich einfalten.

EP 1281 620 offenbart eine Vorrichtung gemäß dem Oberbegriff des Auspruchs 1.

### Darstellung der Erfindung

Es ist deshalb eine Aufgabe der Erfindung, eine Vorrichtung und ein Verfahren zu schaffen, welche ein Abkippen der Schlauchbeutel in diesem Zwischenraum verhindern, ohne dass die Fördergeschwindigkeit beeinträchtigt wird.

Diese Aufgabe lösen eine Vorrichtung und ein Verfahren mit den Merkmalen des Patentanspruchs 1 beziehungsweise 15.

Die erfindungsgemässe Vorrichtung zum Querversiegeln eines mit Produkten gefüllten Verpackungsschlauches zwecks Bildung von Schlauchbeuteln weist einen Zufuhrförderer zur Zufuhr des Verpackungsschlauchs und einen Abtransportförderer zum Abtransport der Schlauchbeutel auf sowie eine in einen Zwischenraum zwischen diese zwei Förderer eingreifende Quersiegeleinheit. Ferner ist ein Mittel zur Stützung der Schlauchbeutel vorhanden, welches die Schlauchbeutel mindestens teilweise beim Übergang dieses Zwischenraums unterstützt. Erfindungsgemäss ist dieses Mittel zur Stützung der Schlauchbeutel ein Tragboden, welcher von zwei einander gegenüberliegenden Seiten unter die Schlauchbeutel greift.

Der Tragboden ist bewegbar ausgebildet, so dass er gegebenenfalls aus dem Bereich derjenigen Teile der Quersiegeleinheit gebracht werden kann, welche zeitweise in den Zwischenraum eingreifen, um die Querversiegelung vorzunehmen. Des weiteren weist er eine Geschwindigkeitskomponente in Förderrichtung auf, so dass er nicht nur Tragsondem auch eine Transportfunktion übernimmt.

Im Falle von Siegelwalzen mit Quersiegelbacken ist der Tragboden durch mindestens zwei Tragringe gebildet, welche um zur Förderebene senkrechte Achsen rotierbar sind, mit ihrer Peripherie in den Zwischenraum hineinragen und so die Schlauchbeutel unterstützen. Sie weisen ferner Aussparungen auf, in welche die Quersiegelbacken gegebenenfalls eingreifen können.

Vorzugsweise ist am Tragboden auf beiden Seiten der Förderstrecke eine seitliche Führung vorhanden, um die Schlauchbeutel beim Durchgang des Zwischenraums seitlich zu führen.

Die erfindungsgemässe Vorrichtung und das erfindungsgemässe Verfahren weisen den Vorteil auf, dass sie die in Schlauchbeutel verpackten Produkte auch im Bereich der Quersiegelstation bzw. im gleich anschliessenden Bereich sicher transportieren und führen. Dies ist auch bei kurzen und hohen Produkten, insbesondere bei in einem Schlauchbeutel über einander gestapelten Stückgütern wie Biskuits oder Crackers der Fall. Der Packstoff bzw. die Folie können aus einem sehr dünnen und flexiblen Material gefertigt sein, da eine genügende Steifigkeit des Packstoffmaterials nicht mehr für eine sichere Führung benötigt wird.

Ein weiterer Vorteil ist, dass sich der Tragboden auf einfache Art und Weise auswechseln lässt, um jeweils den Formen und Grössen der Produkte bzw. Schlauchbeutel angepasst zu werden. Ein weiterer Vorteil ist, dass sich bestehende horizontale Schlauchbeutelmaschinen mit derartigen Tragböden nachrüsten lassen.

Weitere vorteilhafte Varianten des Verfahrens und vorteilhafte Ausführungsformen gehen aus den abhängigen Patentansprüchen hervor.

### Kurze Beschreibung der Zeichnungen

Im folgenden wird der Erfindungsgegenstand anhand eines bevorzugten Ausführungsbeispiels, welches in den beiliegenden Zeichnungen dargestellt ist, erläutert. Es zeigen:
- Figur 1a: eine schematische perspektivische Darstellung der erfindungsgemässen Vorrichtung in einer ersten Förderposition;
- Figur 1b: eine schematische Darstellung einer Seitenansicht der erfindungsgemässen Vorrichtung in der Position gemäss Figur 1a;
- Figur 2a: die Vorrichtung gemäss Figur 1 a in einer zweiten Förderposition;
- Figur 2b: eine Seitenansicht der Vorrichtung in der Position gemäss Figur 2a;
- Figur 3a: die Vorrichtung gemäss Figur 1a in einer dritten Förderposition;
- Figur 3b: eine Seitenansicht der Vorrichtung in der Position gemäss Figur 3a;
- Figur 4a: die Vorrichtung gemäss Figur 1a in einer vierten Förderposition;
- Figur 4b: eine Seitenansicht der Vorrichtung in der Position gemäss Figur 4a;
- Figur 5a: die Vorrichtung gemäss Figur 1 a mit dargestelltem Schlauchbeutel und
- Figur 5b: eine Seitenansicht der Vorrichtung gemäss Figur 5a.

### Wege zur Ausführung der Erfindung

In den Figuren 1a und 1b ist eine erfindungsgemässe Vorrichtung in einer ersten Förderposition dargestellt. Es handelt sich um eine horizontale Schtauchbeutetmaschine der eingangs erwähnten Art.

Die Vorrichtung weist einen Zufuhrförderer 1 auf. Hier sind dies zwei parallel zueinander verlaufende Gleitbleche. Es ist jedoch auch möglich, Förderbänder oder andere Transportmittel zu verwenden. Auf diesem Zufuhrförderer 1 wird ein nicht dargestellter Packstoffschlauch, welcher bereits vorgängig mit Produkten gefüllt, gefaltet und längsversiegelt wurde, mit den darin angeordneten Produkten zu einer Quersiegeleinheit Q gefördert. Die Förderrichtung ist mit einem Pfeil dargestellt. An die Quersiegeleinheit Q angrenzend ist ein Abtransportförderer 2 angeordnet. Auch dieser ist vorzugsweise ein einteiliges oder mehrteiliges endlos umlaufendes Förderband. Zwischen dem Zufuhrförderer 1 und dem Abtransportförderer 2 ist ein Zwischenraum Z vorhanden, in welcher die Quersiegeleinheit 3 eingreift.

Die geförderten und verpackten Produkte können unterschiedlicher Natur sein, beispielsweise kann jedes Produkt aus einem einzigen Stückgut bestehen. In anderen Anwendungsbereichen besteht jedes Produkt aus mehreren Stückgütern, welche beispielsweise übereinander gestapelt sind oder welche stehend hintereinander ausgerichtet sind. Ebenso können die Produkte bereits eine Erstverpackung beinhalten. Die Produkte sind insbesondere Lebensmittel wie Biskuits oder Crackers. Der Packstoff kann ebenfalls aus verschiedensten Materialien bestehen. Vorzugsweise ist er eine dünne und flexible Verpackungsfolie.

Als Quersiegeleinheit Q lassen sich die bekannten Einheiten verwenden. Im hier dargestellten Beispiel weist sie mindestens eine erste obere Siegelwalze 3 und mindestens eine untere Siegelwalze 3' auf. Diese zwei Siegelwalzen 3, 3' sind auf parallel zueinander verlaufenden Drehachsen 33, 33' drehbar gelagert. Die Drehachsen 33, 33' verlaufen in einer zur Förderebene F parallelen oberen bzw. unteren Ebene senkrecht zur Förderrichtung.

Auf jeder Siegelwalze 3, 3' ist mindestens eine, hier sind zwei Siegelbacken 30, 30', 31, 31' angeordnet, welche in radialer Richtung dem Walzenkörper 34, 34' vorstehen. Die Siegelbacken 30, 30', 31, 31' sind beheizbar. Die Siegelwalzen 3, 3' drehen vorzugsweise gegenläufig zueinander, wobei sich die Siegelbacken 30, 30', 31, 31' im Bereich zwischen den zwei Förderern 1, 2 in Förderrichtung bewegen und in diesem Bereich je von einer Seite den Packstoff kontaktieren und ihn zu einer Quernaht N verschweissen. Damit die Verschweissung optimal ausgeführt werden kann, laufen die Siegelbacken somit eine gewisse Zeitspanne mit dem Packstoff mit.

Die Siegelbacken 30, 30', 31, 31' bzw. die Siegelwalzen 3, 3' können des weiteren mit mindestens einem Trennmesser bzw. einem Gegenhalter versehen sein, um die einzelnen querversiegelten Schlauchbeutel voneinander zu trennen bzw. um sie mit einer Perforation zwecks späteren Trennung zu versehen.

Erfindungsgemäss ist nun im Bereich der Quersiegeleinheit Q ein Mittel zur Unierstützung der Schlauchbeutel vorhanden, welches die einzelnen Schlauchbeutel beim Übergang des Zwischenraums Z unterstützt und führt, damit diese nicht in den Zwischenraum hineinkippen können.

Dieses Mittel ist ein Tragboden, welcher von zwei gegenüberliegenden Seiten unter die Schlauchbeutel greift und mindestens ihren Randbereich unterstützt. Der Tragboden kann vielfältig ausgebildet sein. In dem hier dargestellten Beispiel wird der Tragboden durch mindestens zwei Tragringe 40, 40' gebildet, welche als vorstehende Flansche je einer Spaltausgleichsscheibe 4, 4' ausgebildet sind.

Die Tragringe 40, 40' befinden sich mindestens annähernd auf gleicher Höhe über dem Boden wie der höchste Stützungspunkt im Zwischenraum bzw. an den an diesen angrenzenden Enden der Förderer 1, 2. Ist im Zwischenraum ein Stützring 32' bekannter Art mit der unteren Siegelwalze 3' verbunden, so fluchtet die obere Auflagefläche der Tragringe 40, 40' vorzugsweise mit der oberen Scheitellinie dieses Stützrings 32'.

Jede Spaltausgleichsscheibe 4, 4' weist einen Scheibenkörper 43, 43' auf, welcher den Tragring 40, 40' überragt. Je zwei der mindestens zwei Spaltausgleichsscheiben 4, 4' sind benachbart auf zwei gegenüberliegenden Seiten der Förderebene F angeordnet, wobei der Abstand der zwei Scheibenkörper 43, 43', gemessen zwischen ihren äusseren Mantelpunkten, annähernd der Breite des Schlauchbeutels B bzw. des darin verpackten Produktes entspricht. Dadurch wird das Produkt beim Durchgang des Zwischenraums Z nicht nur unterstützt sondern auch seitlich geführt.

Die Spaltausgleichsscheiben 4, 4' sind drehbar gelagert, wobei sie jeweils um eine senkrecht zur Förderebene verlaufende Drehachse 44, 44' drehbar sind. Die einzelnen Drehachsen 44, 44' verlaufen parallel zueinander, jedoch senkrecht zu den Drehachsen 33, 33' der Siegelwalzen 3, 3'.

Jede der Spaltausgleichsscheibe 4, 4' weist eine Zentralöffnung 41, 41' auf. In dieser Zentralöffnung 41, 41' sind Befestigungsmittel, insbesondere Schrauben, angeordnet, mittels welcher die Scheibe 4, 4' in der Quersiegeleinheit Q oder einem geeigneten Rahmen der Vorrichtung befestigt sind.

Falls die Produhtart bzw. die Schlauchbeutelform und -grösse gewechselt werden soll, lassen sich die Spaltausgleichsscheiben 4, 4' auf einfache Weise auswechseln und beispielsweise durch Scheiben mit einer grösseren Dicke und/oder mit einem grösseren. Durchmesser ersetzen. Vorzugsweise weisen jedoch alle Spaltausgleichsscheiben 4, 4' im Bereich der Zentralöffnung 41, 41' dieselbe Dicke, gemessen von unten, auf. Dadurch lassen sich stets die gleich langen Befestigungsschrauben verwenden.

Die Tragringe 40, 40' bzw. hier die ganzen Spaltausgleichsscheiben 4, 4' weisen mindesten eine radial verlaufende Aussparung 42, 42' auf. Üblicherweise sind pro Scheibe 4, 4' gleich viele Aussparungen 42, 42' vorhanden wie Siegelbacken 31,31' oder andere den Walzen 3, 3' vorstehende und in den Zwischenraum Z zu irgend einem Zeitpunkt hineinragenden Teile vorhanden sind. Die Aussparungen 42, 42' sind genügend gross und tief, damit diese Backen 31, 31' oder Teile ohne Kollision in die Scheiben 4, 4' eintauchen können und so lediglich berührungsfrei in die Aussparungen 42, 42' hineingreifen.

In den Figuren 1a und 1b ist nun eine erste Förderposition dargestellt. Die zwei ersten Siegelbacken 30, 30' sind leicht über der Förderebene angehoben bzw. abgesenkt, um das nächste Produkt passieren zu lassen. Die Tragringe 40, 40' befinden sich im Zwischenraum Z, wobei sie einen beidseitigen Tragboden bilden, welcher sich über die gesamte Länge des Zwischenraums, gemessen von den Siegelwalzen 3, 3' bis zum benachbarten Ende des Abtransportförderers 2 erstreckt. Ein Produkt, welches sich somit in der jetzigen Position im Zwischenraum befinden würde, wäre nicht nur vom Stützring 32', sondern auch vom Tragboden getragen. Der Stützring 32' selber ist dabei nicht zwingend notwendig und kann grundsätzlich auch weggelassen werden.

In der Position gemäss den Figuren 2a und 2b wurden die Siegelbacken 30, 30' in Förderrichtung gedreht. Ihre Drehrichtung ist mit gebogenen Pfeilen dargestellt. Sie haben sich aneinander angenähert und können nun mit ihren vorderen Kanten erstmals den Packstoff kontaktieren und verschweissen. Wie in Figur 2a erkennbar ist, haben sich auch die Ausgleichsscheiben 4, 4' gedreht, wobei sich die hinteren Aussparungen 42, 42' dem Zwischenraum genähert haben.

In den Figuren 3a und 3b kontaktieren sich nun die Siegelbacken 31, 31' vollständig und sie befinden sich an ihren tiefsten Punkten innerhalb des Zwischenraums Z. Sie greifen dabei teilweise in die Aussparungen 42, 42' ein.

In der Position gemäss den Figuren 4a und 4b haben sich die Siegelbacken 31, 31' und die Ausgleichsscheiben 4, 4' synchron dazu weitergedreht, so dass die Siegelbacken 31, 31' kollisionsfrei in die Aussparungen 42, 42' eingreifen.

In den Figuren 5a und 5b ist zur Verdeutlichung noch ein Packstoffschlauch S und ein Schlauchbeutel B mit einem darin verpackten Produkt dargestellt.

Die Spaltausgleichsscheiben 4, 4' und die Siegelwalzen 4, 4' werden somit vorzugsweise synchron miteinander bewegt. Dabei entspricht die Geschwindigkeitskomponentc der Spaltausgleichsscheiben 4, 4' in Förderrichtung mindestens annähernd, vorzugsweise genau der Fördergeschwindigkeit des Verpackungsschlauchs S im Bereich der Quersiegeleinheit. Die Spaltausgleichsscheiben 4, 4' und die Siegelwalzen 4, 4' führen somit eine sogenannte "Hinkbewegung" aus.

Vorzugsweise führen die Tragringe eine Rotationsbewegung aus. Es ist jedoch auch möglich, den Tragboden auf andere Art und Weise zu bewegen. Beispielweise lässt er sich in den Bereich des Zwischenraums hinein- und aus diesem wieder hinausschwenken.

Die Synchronisation der Bewegung der Tragringe und der Siegelbacken lässt sich elektronisch über eine Steuerung durchrühren. In einer bevorzugten Ausführungsform sind die zwei Ausgleidisscheiben 4, 4' jedoch über ein Getriebe mit einer der zwei Siegelwalzen 3, 3', insbesondere mit der unteren, verbunden. Ein bevorzugter Aufbau des Getriebes ist wie folgt: ein an der unteren Siegelwalze 3' angeordnetes Zahnrad kämmt mit einem Antriebszahnrad, welches über einen Kegeltrieb die vertikale Rotationsachse der jeweiligen Ausgleichsscheibe 4, 4' antreibt. Dabei ist zu beachten, dass die zwei Ausgleichsscheiben 4, 4' sich gegenläufig zueinander bewegen, wobei sie eine Vorwärtskomponente in Förderrichtung aufweisen. Zwischen dem Kegeltrieb und der Rotationsachse kann ein Riementrieb dazwischengeschaltet sein.

Die erfindungsgemässe Vorrichtung erlaubt ein geführtes Transportieren der Schlauchbeutel im durch die Quersiegeleinheit entstehenden Zwischenraum zwischen den zwei Förderern.

### Bezugszeichenliste

- 1: Zufuhrförderer
- 2: Abtransportförderer
- 3: Obere Siegelwalze
- 30: Erste obere Siegelbacke
- 31: Zweite obere Siegelbacke
- 33: obere Drehachse
- 34: oberer Walzenkörper
- 3': Untere Siegelwalze
- 30': Erste obere Siegelbacke
- 31': Zweite obere Siegelbacke
- 32': Stützring
- 33': untere Drehachse
- 34': unterer Walzenkörper
- 4: Erster Spaltausgleichsscheibe
- 40: erster Tragring
- 41 1: erste Zentralöffnung
- 42: erste radiale Aussparung
- 43: erster Scheibenkörper
- 44: erste Drehachse
- 4': Zweites Spaltausgleichsscheibe
- 40': zweiter Tragring
- 41': zweite Zentralöffnung
- 42': zweite radiale Aussparung
- 43': zweiter Scheibenkörper
- 44': Zweite Drehachse
- Q: Quersiegeleinheit
- B: Schlauchbeutel
- S: Vepackungsschlauch
- N: Quernaht
- Z: Zwischenraum
- F: Förderebene

## Patentansprüche

1. Vorrichtung zum Querversiegeln eines mit Produkten gefüllten Verpackungsschlauches (S) zwecks Bildung von Schlauchbeuteln (B), wobei die Vorrichtung einen Zufuhrförderer (1) zur Zufuhr des Verpackungsschlauches (S) und einen Abtransportförderer (2) zum Abtransport der Schlauchbeutel (B) und eine in einen Zwischenraum (Z) zwischen diese zwei Förderer (1, 2) eingreifende Quersiegeleinheit (Q) aufweist und wobei ein Mittel zur Stützung der Schlauchbeutel (B) vorhanden ist, welches die Schlauchbeutel (B) mindestens teilweise heim Übergang dieses Zwischenraums (Z) unterstützt,
**dadurch gekennzeichnet, dass**
das Mittel zur Stützung der Schlauchbeutel (B) ein Tragboden (40, 40') ist, welcher von zwei einander gegenüberliegenden Seiten unter die Schlauchbeutel (B) greift.

2. Vorrichtung nach Anspruch 1, wobei der Zufuhrförderer (1) und der Abtransportförderer (2) je eine Förderebene aufweisen, welche mindestens im Bereich der Quersiegeleinheit (Q) mindestens annähernd horizontal verläuft.

3. Vorrichtung nach einem der Ansprüche 1 bis 2, wobei der Tragboden (40, 40') bewegbar ausbildet ist und Aussparungen (42, 42') aufweist zur kollisionsfreien Aufnahme von Teilen (30, 30', 31, 31') der Quersiegeleinheit (Q).

4. Vorrichtung nach Anspruch 3, wobei der Tragboden (40,40') synchron mit einer Siegelbewegung der Quersiegeleinheit (Q) bewegbar ist und wobei er eine Geschwindigkeitskomponente in Förderrichtung der Schlauchbeutel (B) aufweist, welche mindestens annähernd einer Fördergeschwindigkeit des Verpackungsschlauchs (S) im Bereich der Quersiegeleinheit (Q) entspricht.

5. Vorrichtung nach einem der Ansprüche 1 bis 4, wobei der Tragboden durch mindestens zwei Tragringe (40, 40') gebildet ist, wobei ein erster dieser Tragringe (40, 40') auf einer ersten der zwei einander gegenüberliegenden Seiten und ein zweiter dieser Tragringe (40, 40') auf einer zweiten der zwei einander gegenüberliegenden Seiten angeordnet ist.

6. Vorrichtung nach den Ansprüchen 4 und 5, wobei die Aussparungen (42, 42') in der Peripherie der mindestens zwei Tragringe (40, 40') angeordnet sind.

7. Vorrichtung nach einem der Ansprüche 5 oder 6, wobei die mindestens zwei Tragringe (40, 40') um ihre eigene Achse (44, 44') rotierbar sind.

8. Vorrichtung nach einem der Ansprüche 1 bis 7, wobei die Quersiegeleinheit (Q) eine obere und eine untere rotierbare Siegelwalze (3, 3') mit je mindestens einer daran angeordneten Siegelbacke (30, 30', 31, 31') aufweist.

9. Vorrichtung nach einem der Ansprüche 1 bis 8, wobei eine Trenneinheit (3, 3') vorhanden ist, welche die Schlauchbeutel (B) voneinander trennt.

10. Vorrichtung nach Anspruch 7, wobei im Zwischenraum (Z) ein Stützring (32') vorhanden ist, welcher um dieselbe Achse (33') wie die untere Quersiegelwalze (3') rotiert.

11. Vorrichtung nach einem der Ansprüche 1 bis 10, wobei der Tragboden (40, 40') auf einem gleichen Niveau angeordnet ist wie eine Auflagefläche der zwei Förderer (1, 2) bzw. wie ein höchster Punkt des Stützrings (32') im Bereich des Zwischenraums (Z).

12. Vorrichtung nach einem der Ansprüche 1 bis 11, wobei der Tragboden (40, 40') beidseits der Förderstrecke angeordnete seitliche Führungen (43, 43') aufweist, deren Abstand annähernd der Breite der Produkte entspricht.

13. Vorrichtung nach den Ansprüchen 5 und 8, wobei die mindestens zwei Tragringe (40, 40') durch je einen vorstehenden Flansch je einer Tragscheibe (43, 43') gebildet sind, wobei die Tragscheiben (43, 43') je eine Rotationsachse (44, 44') aufweisen, welche senkrecht zur Förderrichtung der Schlauchbeutel (B) und welche senkrecht zu Rotationsachsen (33, 33') der Siegelwalzen (3, 3') verläuft.

14. Vorrichtung nach Anspruch 13, wobei jede Tragscheibe (4, 4') einen den Tragring (40, 40') überragenden Scheibenkörper (43, 43') aufweist und wobei die Abstände von zwei einander gegenüberliegenden, auf zwei unterschiedlichen Seiten der Vorrichtung angeordneten Tragscheiben (4, 4') annähernd einer Breite des Produkts entspricht, so dass der die zwei Scheibenkörper (43, 43') passierende Schlauchbeutel (B) von diesen durch seitliche Anlage geführt ist.

15. Verfahren zum Querversiegeln eines mit Produkten gefüllten Verpachmgssclllauches (S) zwecks Bildung von Schlauchbeuteln (B), wobei der Verpackungsschlauch (S) über einen Zufuhrförderer (1) einer Quersiegeleinheit (Q) zugeführt wird, dort querversiegelt wird, so dass Schlauchbeutel (B) gebildet werden, und wobei die Schlauchbeutel (B) von dort über einen Abtransportförderer (2) abtransportiert werden, wobei die Quersiegeleinheit (Q) beim Querversiegeln in einen Zwischenraum (Z) zwischen diese zwei Förderer (1, 2) eingreift, wobei die Schlauchbeutel (B) beim Durchlaufen dieses Zwischenraums (Z) auf einem Mittel zur Stützung der Schlauchbeutel (B) aufliegen,
**dadurch gekennzeichnet, dass**
die Schlauchbeutel (B) beim Durchlaufen dieses Zwischenraums (Z) über einen Tragboden (40, 40') geführt werden, welcher während des Durchlaufens der Schlauchbeutel (B) mindestens zeitweise von zwei einander gegenüberliegenden Seiten unter den Schlauchbeuteln (B) in den Zwischenraum (Z) hineingreift.

16. Verfahren nach Anspruch 15, wobei der Tragboden (40, 40') zur Vermeidung einer Kollision mit der Quersiegeleinheit (Q) aus deren Bereich bewegt wird.

17. Verfahren nach einem der Ansprüche 15 oder 16, wobei der Tragboden (40, 40') die Schlauchbeutel (B) in Förderrichtung transportiert.

## Claims

1. Apparatus for the transverse sealing of a product-filled tubular packaging sleeve (S) for the purpose of forming tubular bags (B), it being the case that the apparatus has a feed conveyor (1), for feeding the tubular packaging sleeve (S), and a removal conveyor (2), for transporting the tubular bags (B) away, and a transverse-sealing unit (Q), which engages in an interspace (Z) between these two conveyors (1, 2), and that a means is provided for supporting the tubular bags (B), and this means supports the tubular bags (B) at least in part as they run through this interspace (Z), **characterized in that** the means for supporting the tubular bags (B) is a carrier base (40, 40'), which engages beneath the tubular bags (B) from two opposite sides.

2. Apparatus according to Claim 1, it being the case that the feed conveyor (1) and the removal conveyor (2) each have a conveying plane which runs at least more or less horizontally at least in the region of the transverse-sealing unit (Q).

3. Apparatus according to either of Claims 1 and 2, it being the case that the carrier base (40, 40') is moveable and has recesses (42, 42') for accommodating parts (30, 30', 31, 31') of the transverse-sealing unit (Q) in a collision-free manner.

4. Apparatus according to Claim 3, it being the case that the carrier base (40, 40') can be moved synchronously with a sealing movement of the transverse-sealing unit (Q), and that it has a speed component in the conveying direction of the tubular bags (B) which corresponds at least more or less to a conveying speed of the tubular packaging sleeve (S) in the region of the transverse-sealing unit (Q).

5. Apparatus according to one of Claims 1 to 4, it being the case that the carrier base is formed by at least two carrier rings (40, 40'), and that a first of these carrier rings (40, 40') is arranged on a first of the two opposite sides and a second of these carrier rings (40, 40') is arranged on a second of the two opposite sides.

6. Apparatus according to Claims 4 and 5, it being the case that the recesses (42, 42') are arranged in the periphery of the at least two carrier rings (40, 40').

7. Apparatus according to either of Claims 5 and 6, it being the case that the at least two carrier rings (40, 40') can be rotated about their own axis (44, 44').

8. Apparatus according to one of Claims 1 to 7, it being the case that the transverse-sealing unit (Q) has a top and a bottom rotatable sealing roller (3, 3'), each with at least one sealing jaw (30, 30', 31, 31') arranged thereon.

9. Apparatus according to one of Claims 1 to 8, it being the case that a severing unit (3, 3'), which severs the tubular bags (B) from one another, is present.

10. Apparatus according to Claim 7, it being the case that the interspace (Z) contains a supporting ring (32') which rotates about the same axis (33') as the bottom transverse-sealing roller (3').

11. Apparatus according to one of Claims 1 to 10, it being the case that the carrier base (40, 40') is arranged on the same level as a bearing surface of the two conveyors (1, 2) and/or as the highest point of the supporting ring (32') in the region of the interspace (Z).

12. Apparatus according to one of Claims 1 to 11, it being the case that the carrier base (40, 40') has lateral guides (43, 43') which are arranged on both sides of the conveying path and the spacing between which corresponds more or less to the width of the products.

13. Apparatus according to Claims 5 and 8, it being the case that the at least two carrier rings (40, 40') are formed by in each case one projecting flange of a respective carrier disc (43, 43'), and that the carrier discs (43, 43') each have an axis of rotation (44, 44') which runs perpendicularly to the conveying direction of the tubular bags (B) and perpendicularly to the axes of rotation (33, 33') of the sealing rollers (3, 3').

14. Apparatus according to Claim 13, it being the case that each carrier disc (4, 4') has a disc body (43, 43') projecting beyond the carrier ring (40, 40'), and that the spacings between two opposite carrier discs (4, 4') arranged on two different sides of the apparatus corresponds more or less to a product width, in which case the tubular bag (B) passing the two disc bodies (43, 43') is guided by the same, by way of lateral abutment.

15. Method of transversely sealing a product-filled tubular packaging sleeve (S) for the purpose of forming tubular bags (B), it being the case that the tubular packaging sleeve (S) is fed, via a feed conveyor (1), to a transverse-sealing unit (Q) and is sealed there to form tubular bags (B), and that the tubular bags (B) are transported away from there via a removal conveyor (2), the transverse-sealing unit (Q) engaging in an interspace (Z) between these two conveyors (1, 2) during the transverse-sealing operation, and the tubular bags (B) resting, as they run through this interspace (Z), on a means for supporting the tubular bags (B), **characterized in that** the tubular bags (B), as they run through this interspace (Z), are guided by way of a carrier base (40, 40') which, as the tubular bags (B) run through, at least temporarily engages in the interspace (Z) from two opposite sides beneath the tubular bags (B).

16. Method according to Claim 15, it being the case that the carrier base (40, 40') is moved out of the region of the transverse-sealing unit (Q) in order to avoid collision therewith.

17. Method according to either of Claims 15 and 16, it being the case that the carrier base (40, 40') transports the tubular bags (B) in the conveying direction.

## Revendications

1. Dispositif pour sceller transversalement un tube d'emballage (S) chargé d'un produit pour former des berlingots (B),
le dispositif comportant un convoyeur d'entrée (1) pour fournir le tube d'emballage (S) et un convoyeur de sortie (2) pour évacuer les berlingots (B), une unité de scellement transversal (Q) venant dans l'intervalle (S) entre les deux convoyeurs (1, 2), ainsi qu'un moyen de support du berlingot (B) qui soutient le berlingot (B) au moins en partie lors de son passage dans cet espace intermédiaire (Z),
**caractérisé en ce que**
le moyen de support du berlingot (B) est une surface de support (40, 40') venant sous le berlingot (B) par deux côtés opposés.

2. Dispositif selon la revendication 1,
**caractérisé en ce que**
le convoyeur d'entrée (1) et le convoyeur de sortie (2) ont chacun un plan de convoyage au moins sensiblement horizontal dans la région de l'unité de scellement transversal (Q).

3. Dispositif selon l'une des revendications 1 et 2, selon lequel la surface de support (40, 40') est mobile et comporte des dégagements (42, 42') pour recevoir les parties (30, 30', 31, 31') de l'unité de scellement transversal (Q) sans risque de collision.

4. Dispositif selon la revendication 3, selon lequel la surface de support (40, 40') est mobile en synchronisme avec le mouvement de scellement de l'unité de scellement transversal (Q) et elle a une composante de vitesse dans la direction de déplacement du berlingot (B) qui correspond au moins sensiblement à la vitesse de transfert du tube d'emballage (S) dans la région de l'unité de scellement transversal (Q).

5. Dispositif selon l'une des revendications 1 à 4, selon lequel la surface de support est formée par au moins deux anneaux de support (40, 40'), un premier de ces anneaux de support (40, 40') étant situé sur le premier des deux côtés opposés et le second des anneaux de support (40, 40') étant situé sur le second des deux côtés opposés.

6. Dispositif selon les revendications 4 et 5, selon lequel le dégagement 42, 42' est prévu dans la périphérie d'au moins deux anneaux de support (40, 40').

7. Dispositif selon les revendications 5 ou 6, selon lequel au moins deux anneaux de support (40, 40') tournent autour de leur axe propre (44, 44').

8. Dispositif selon l'une des revendications 1 à 7, selon lequel l'unité de scellement transversal (Q) présente un cylindre de scellement rotatif supérieur et un cylindre de scellement rotatif inférieur (3, 3') avec chaque fois un mors de scellement (30, 30', 31, 31') porté par un cylindre.

9. Dispositif selon l'une des revendications 1 à 8, comportant une unité de séparation (3, 3') qui sépare les berlingots (B).

10. Dispositif selon la revendication 7, dans lequel un anneau d'appui (32') se trouve dans l'espace intermédiaire (Z), cet anneau tournant autour du même axe (33') que le cylindre de scellement inférieur (3').

11. Dispositif selon l'une des revendications 1 à 10, selon lequel la surface de support (40, 40') est au même niveau que la surface d'appui des deux convoyeurs (1, 2) ou le point le plus haut de la bague d'appui (32') au niveau de l'espace intermédiaire (Z).

12. Dispositif selon l'une des revendications 1 à 11, selon lequel la surface de support (40, 40') comporte des guides latéraux (43, 43') des deux côtés du chemin de transfert, la distance des guides correspondant sensiblement à la largeur du produit.

13. Dispositif selon l'une des revendications 5 et 8, selon lequel au moins deux anneaux de support (40, 40') sont formés chacun par une bride en saillie d'un disque de support (43, 43'),
les disques de support (43, 43') ayant chacun un axe de rotation (44, 44') perpendiculaire à la direction de transfert des berlingots (B), cette direction étant perpendiculaire aux axes de rotation (33, 33') des cylindres de scellement (3, 3').

14. Dispositif selon la revendication 13, selon lequel chaque disque de support (4, 4') comporte un corps en forme de disque (43, 43') dépassant de l'anneau de support (40, 40') et
la distance de deux disques de support (4, 4') qui se font face et se trouvent sur deux côtés opposés du dispositif, correspond sensiblement à la largeur du produit de sorte que le berlingot (B), qui passe sur les deux disques (43, 43') est guidé par leur appui latéral.

15. Procédé pour sceller transversalement un tube d'emballage (S) contenant un produit pour former des berlingots (B),. le tube d'emballage (S) étant fourni à une unité de scellement transversal (Q) par un convoyeur d'entrée (1) pour être scellé transversalement et former des berlingots (B) et à partir de là, les berlingots (B) sont évacués par un convoyeur de sortie (2),
l'unité de scellement transversal (Q) pour effectuer le scellement transversal, venant dans l'espace intermédiaire (Z) entre les deux convoyeurs (1, 2),
les berlingots (B) reposant sur un moyen de support à berlingot (B) lors de leur passage dans cet espace intermédiaire (Z),
**caractérisé en ce qu'**
au passage de l'espace intermédiaire (Z), les berlingots (B) sont conduits sur une surface de support (40, 40') qui au passage des berlingots pénètre au moins périodiquement à partir des deux côtés opposés sous les berlingots (B) dans l'espace intermédiaire (Z).

16. Procédé selon la revendication 15, selon lequel la surface de supports (40, 40') se dégage de la zone de l'unité de scellement transversal (Q) pour éviter une collision avec celle-ci.

17. Procédé selon l'une quelconque des revendications 15 ou 16, selon lequel la surface de supports (40, 40') transporte les berlingots (B) dans la direction de transfert.
